# EUROPÄISCHE PATENTSCHRIFT

(11) **EP 1 843 044 B1**
(45) Veröffentlichungstag und Bekanntmachung des Hinweises auf die Patenterteilung: **08.10.2008**
(21) Anmeldenummer: 07090067.5
(22) Anmeldetag: 29.03.2007
(51) Int. Cl.: F04D 29/02, F04D 29/32, F01D 5/30

(54) **Axialkompressor für ein Gasturbinentriebwerk**
Axial compressor for a gas turbine mechanism
Compresseur axial pour une turbine à gaz

(30) Priorität: 03.04.2006 DE 102006015838
(43) Veröffentlichungstag der Anmeldung: 10.10.2007
(73) Patentinhaber: Rolls-Royce Deutschland Ltd & Co KG, 15827 Blankenfelde-Mahlow (DE)
(72) Erfinder: Schreiber, Karl, 15838 Am Mellensee (DE)
(74) Vertreter: Wablat, Wolfgang

(56) Entgegenhaltungen:
- EP-A1- 1 406 019
- FR-A1- 2 143 561
- GB-A- 1 173 834
- GB-A- 1 296 310
- US-B1- 6 250 883

## Beschreibung

Die Erfindung bezieht sich auf einen Axialkompressor, insbesondere einen Hochdruckkompressor für ein Gasturbinentriebwerk, gemäß den Merkmalen des Oberbegriffes des Patentanspruches 1. Hierin wird unter einem einstückigen Bauteil eine Rotortrommel verstanden, die aus einem einzigen Teil oder aus mehreren starr verbundenen Teilen gefertigt ist.

Ein Axialkompressor umfasst mindestens einen Rotor, der aus am Umfang einer von der Turbine angetriebenen Welle angebrachten Rotorschaufeln besteht, sowie einen dem Rotor in jeder Kompressorstufe folgenden Statorschaufelkranz. Bei einem aus mehreren - jeweils von einem Rotorschaufelkranz und einem feststehenden Leitschaufelkranz gebildeten - Stufen bestehenden Kompressor sind die aufeinander folgenden Rotoren durch Schweißen zu einer Trommel verbunden. Abgesehen von einer "Blisk", bei der die Schaufeln integral an die Rotorwelle angeformt sind, werden die Rotorschaufeln üblicherweise entweder in einer gemeinsamen, am Umfang der Rotorwelle umlaufenden Nut oder in einzelnen, nebeneinander axial angeordneten Nuten befestigt. Auf die an einer hohlen Rotorwelle und mithin im Abstand von der Mittelachse des Kompressors angeordneten, mit hoher Geschwindigkeit umlaufenden Rotorschaufeln wirken hohe Zentrifugalkräfte. Der Belastung der Schaufeln durch Zentrifugalkräfte wird durch die Ausbildung der Rotorwelle als Rotorscheibe, deren größter Masseanteil sich nahe der Kompressorachse befindet, begegnet. Eine Mehrzahl aufeinander folgender Rotorscheiben wird durch Schweißen, an der Peripherie zu einer Trommel verbunden.

Ein Axialkompressor der gattungsgemäßen Art ist aus der EP-A1-1 406 019 vorbekannt. Zur Kompensation der Fliehkraftbelastung aufgrund der Anordnung der Rotorscheiben, die einen erheblichen Anteil am Gesamtgewicht des Kompressors und letztlich auch des Triebwerks haben und außerdem viel Bauraum beanspruchen, der nicht für andere Zwecke zur Verfügung steht, sind in den Bereichen höchster Fliehkraftbelastung Fasergurte angeordnet, die aus auf die Rotortrommel gewickelten, in eine hochtemperaturbeständige Polymermatrix eingebetteten Fasern bestehen. Zur Aufnahme der Fasergurte sind an der Rotortrommel besondere ringförmige, axiale Vorsprünge angebaut. Dadurch wird der durch Material- und Fertigungsaufwand und damit auch der Kostenaufwand erhöht.

Aus der GB -A-1 173 834 ist es bekannt, besonders ausgebildete, auf der Rotortrommel befestigte Füße der Rotorschaufeln mittels kreuzweise gewickelter Fasergurte zu sichern.

Aus der FR -A-2 143 561 ist es bekannt, am Außenumfang der Trommel in zwischen den Rotorschaufeln ausgebildeten Ringnuten ein Fasermaterial zur Armierung einzubringen.

Der Erfindung liegt die Aufgabe zugrunde, die Rotortrommel des Axialkompressors eines Gasturbinentriebwerks mit geringem Gewicht bei erhöhter Festigkeit und mit vermindertem Kostenaufwand herzustellen.

Die Lösung dieser Aufgabe ergibt sich aus den kennzeichnenden Merkmalen des Patentanspruchs 1, Vorteilhafte Weiterbildungen der Erfindung ergeben sich aus den Unteransprüchen.

Zum Ausgleich der hohen Fliehkraftbelastung sind am Boden der zur Rotorschaufelbefestigung vorgesehen Ringnuten und unterhalb der in diesen gehaltenen Schaufelfüße Fasergurte aus unterschiedlichem Fasermaterial gewickelt, wobei die Elastizität des Fasermaterials in den Fasergurten zur Auflagefläche in den Ringnuten der Rotortrommel zunimmt.

Die Fasergurte bestehen vorzugsweise aus in eine hochtemperaturbeständige Polymermatrix eingebundenen Kohlefasern, wobei Hochtemperatur die jeweils herrschende Bauteiltemperatur bedeutet.

In Ausgestaltung der Erfindung besteht die Polymermatrix aus einem Epoxidharz, in das ein Estercyanid oder ein Polybismaimid oder ein Polyamidimid oder ein anderes hochtemperaturbeständiges Harz, das gleichzeitig eine Korrosion der Kohlefasern verhindert, eingebunden ist.

Die Fasergurte, die sowohl bei in Ringnuten oder in Axialnuten gehaltenen Rotorschaufeln und auch bei an die Rotortrommel einstückig angeformten Rotorschaufeln eingesetzt werden können, werden in eine unterhalb der Axialnuten ausgebildete Gurtaufnahmenut oder in eine vertiefte Ringnut oder bei einstückig ausgeformter Rotorschaufel nahe dem Schaufelhals auf den Rotorring oder in eine in diesem ausgebildete Nut gewickelt.

Zusätzlich zu den Fasergurten in der Ringnut können auf den Rotorring nahe dem Schaufelhals weitere Fasergurte gewickelt werden.

An die Innenfläche der Rotortrommel bzw. des Rotorringes kann unterhalb der Schaufelbefestigung ein eine Auflagefläche aufweisendes Verlängerungsstück angeformt sein.

Auf diese Aufnahmefläche können weitere Fasergurte gewickelt sein.

In weiterer Ausbildung der Erfindung kann ein zusätzlicher Fasergurt auch auf den dem Rotorschaufelkranz folgenden Bereich der Rotortrommel, in dem sich die Statorschaufeln des Kompressors befinden, gewickelt werden. Die Fliehkraftaufnahmegurte können hier gleichzeitig als Dichtung gegenüber den Leitschaufeln fungieren.

Die Kohlefasern werden nach vorhergehender Benetzung mit der Polymermatrix auf die Außenfläche bzw. in die Nuten gewickelt. Sie können auch trocken aufgewickelt werden, wobei in das Wickelgut anschließend ein Polymer infiltriert wird. Die polymeren Matrixwerkstoffe können sowohl Duromere wie auch Thermoplaste sein.

Bei einem Kompressor für ein Triebwerk sind die Fasergurte vorzugsweise in den ersten vier Kompressorstufen angeordnet, in denen die Polymermatrix der Fasergurte gegenüber den dort herrschenden Temperaturen beständig ist. Bei Verfügbarkeit von bei höherer Temperatur beständigen Matrixwerkstoffen können auch weitere Stufen in dieser Bauweise ausgeführt werden. In weiterer Ausbildung der Erfindung weisen die Fasern über die Höhe des Fasergurtes eine zur Rotortrommel hin allmählich steigende Elastizität auf, um so die herrschenden Kräfte und Spannungen am besten ausgleichen zu können.

Ein nahe der Rotoroberfläche höherer Polymeranteil dient zum Ausgleich der infolge der Wärmedehnung der Rotortrommel im Betrieb auf die Fasern wirkenden Kräfte. Die Fasern können aber auch auf eine erwärmte Rotortrommel und/oder unter verminderter Vorspannung aufgewickelt werden.

Für das so genannte "health monitoring", das heißt, die Überwachung des Zustands der Rotors, können in den Fasergurt an einen Sensor zur Widerstandsmessung angeschlossene Piezofasern integriert sein.

Ein Ausführungsbeispiel der Erfindung wird anhand der Zeichnung, in deren einziger Figur eine Teilansicht einer fiktiven Rotortrommel mit unterschiedlichen Schaufel- und Fasergurtvarianten eines vierstufigen Kompressors im Schnitt wiedergegeben ist, näher erläutert.

In der Zeichnung sind anhand ein- und derselben, von einer Turbine angetriebenen und um eine Mittelachse 1 rotierenden - hier für vier verschiedene Schaufelanordnungen fiktiven - Rotortrommel 2 in vier Stufen eines Kompressors, jedoch ohne Leitschaufelkränze, unterschiedliche Ausführungsformen von Fasergurtversteifungen dargestellt.

Die einzelnen Kompressorstufen 3 bis 6 der Rotortrommel 2, die jeweils einen geschmiedeten Rotorring 7 bis 10 mit an dessen Umfang angeordneten Rotorschaufeln 11 bis 14 umfassen, können durch eine - nur zwischen den Rotorringen 9 und 10 dargestellte - Schweißnaht 15 verbunden sein. Vorzugsweise können jedoch, wie in der Zeichnung dargestellt, mehrere Rotorringe 7 bis 9 aus einem Stück geschmiedet sein, so dass kostenaufwendige und störanfällige Schraub- oder Schweißverbindungen entfallen und die Lebensdauer der so ausgeführten Rotortrommel 2 erhöht wird.

In einer ersten Ausführungsvariante sind die Rotorschaufeln 11 der ersten Kompressorstufe 3 jeweils in am Umfang des Rotorringes 7 ausgebildeten Axialnuten 16 gehalten. Unterhalb der Axialnuten 16 ist in den Rotorring 7 eine umlaufende Gurtaufnahmenut 17 eingeformt, in der sich ein Fasergurt 18, bestehend aus in ein Hochtemperaturpolymer eingebundenen Kohlefasern, befindet.

In der zweiten Ausführungsvariante bilden der Rotorring 8 und die Rotorschaufel 12 in der zweiten Kompressorstufe 4 einen einstückigen - entsprechend einer Blisk integral gefertigten - Rotor. In diesem Beispiel sind auf dem Rotorring 8 zu beiden Seiten des Schaufelfußes der Rotorschaufeln 12 Fasergurte 18 vorgesehen, die unmittelbar auf den Rotorring 8 oder in eine umlaufende Nut des Rotorringes 8 gewickelt sein können.

In den Rotorring 9 gemäß der dritten Ausführungsvariante eines Rotors der dritten Kompressorstufe 5 ist eine den Schaufelfuß 13a der Rotorschaufel 13 aufnehmende vertiefte Ringnut 19 eingeformt, in deren unteren Teil zusätzlich, und zwar unterhalb des Schaufelfußes 13a, ein umlaufender Fasergurt 18 aus in eine Polymermatrix eingebetteten Kohlefasern eingelegt ist.

Eine vierte Ausführungsvariante eines Rotors in der vierten Kompressorstufe 6 verkörpert der Rotorring 10, der ebenfalls eine vertiefte Ringnut 19 gemäß der dritten Ausführungsvariante aufweist, aber zusätzlich auf ein T-förmiges Verlängerungsstück 20 aufgebrachte Fasergurte 18 hat. Ferner sind, wie in der zweiten Ausführungsvariante, auf dem Rotorring 10 weitere Fasergurte 18 angebracht.

Eine fünfte Ausführungsvariante ist in dem auf die Rotorschaufeln 11 und 12 folgenden Teil der Rotortrommel 2, in dem sich der Leitschaufelkranz (nicht dargestellt) der ersten und der zweiten Kompressorstufe befindet, dargestellt. In diesem Bereich der Rotortrommel 2, das heißt, der Rotorringe 7/8 und 8/9 ist ein weiterer Fasergurt 21 bündig oder leicht über die Umfangsfläche überstehend angeordnet, der zusätzlich auch als Einlaufdichtung zwischen der Rotortrommel 2 und der Leitschaufeloberkante dienen kann. Darüber hinaus können die Fasergurte 21 auch als Schleifringe ausgebildet sein und zur Informationsübertragung genutzt werden.

Die Fasergurte 18, 21 bestehen aus in die Gurtaufnahmenuten 17 bzw. die vertieften Ringnuten 19 und/oder auf die Rotorringe 7 bis 10 in einem Wickelprozess aufgebrachten Kohlefasern, die - abgestimmt auf die Temperatur in den ersten vier Stufen eines Hochdruckkompressors - in eine bis 350°C wärmebeständige Polymermatrix, hier ein Estercyanid, eingebunden sind. Die Kohlefasern können - nach einer Polymerbenetzung - entweder nass aufgewickelt werden, oder sie werden trocken aufgewickelt und das Polymer wird nach dem Wickelprozess in das Wickelgut infiltriert. Bei einem Hochdruckkompressor für ein Gasturbinentriebwerk ist die Anwendung der Fasergurte auf die ersten Stufen beschränkt, in denen die dort herrschende Temperatur nicht die für die maximale Wärmebelastung der Polymermatrix zulässige Temperatur überschreitet.

Die Fasergurte 18 sind im Bereich des Schaufelfußes angeordnet, und somit am Ort der Entstehung der Kräfte und der größten Spannungen. Die Kräfte können - ohne die üblicherweise notwendigen Scheiben - unmittelbar von der Fasergurten aufgenommen werden.

Entsprechend dem an der Innenseite der Rotorringe 7 bis 10 bzw. der Rotortrommel 2 größeren Spannungseintrag ist ein hinsichtlich der mechanischen Eigenschaften gradueller Faseraufbau in den versteifenden Fasergurten 18, 21 vorgesehen. Das heißt beispielsweise, die Kohlefasern werden nach innen, zum kleineren Wickelradius hin, allmählich elastischer bzw. nach außen, zum größeren Wickelradius hin, allmählich steifer, um so den unterschiedlichen Spannungseintrag auszugleichen.

Die im Betrieb des Kompressors auftretende Wärmedehnung der metallischen Rotorringe 7 bis 10 bzw. der Rotortrommel 2 wird bei der Ausbildung der Versteifungsgurte 18, 21 insofern berücksichtigt, als die Fasern entweder unter verminderter Vorspannung oder auf eine erwärmte Rotortrommel gewickelt werden. Des Weiteren ist es auch denkbar, mit einem hohen Thermoplastanteil eine erste - wei che - Wickellage als Platzhalter für die Wärmedehnung der metallischen Rotorringe zu schaffen. Der metallische Rotorring kann dadurch sein Festigkeitspotential ausschöpfen und der Versteifungsgurt aus Fasermaterial muss die Spannungen nicht in voller Höhe aufnehmen.

In Verbindung mit dem so genannten "health monitoring" können in die Fasergurte 18, 21 an einen Sensor (nicht dargestellt) angeschlossene Piezofasern eingewickelt sein. Aufgrund einer von dem Sensor erfassten Widerstandsänderung der Piezofasern bei elastischer Dehnung kann der Qualitätszustand der Rotorringe überwacht werden.

### Bezugszeichenliste

- 1: Mittelachse
- 2: Rotortrommel
- 3 bis 6: Kompressorstufe
- 7 bis 10: Rotorring
- 11 bis 14: Rotorschaufel
- 13a: Schaufelfuß
- 15: Schweißnaht
- 16: Axialnute
- 17: Gurtaufnahmenut
- 18: Fasergurt
- 19: Ringnut
- 20: T-förmiges Verlängerungsstück
- 21: Fasergurt

## Patentansprüche

1. Axialkompressor, insbesondere Hochdruckkompressor für ein Gasturbinentriebwerk, bestehend aus einer von der Turbine angetriebenen Rotortrommel (2) mit an deren Außenumfang in der jeweiligen Kompressorstufe vorgesehenen, in Ringnuten (19) befestigten Rotorschaufeln (11 bis 14) und auf diese folgenden Statorschaufeln, wobei die Rotortrommel (2) aus ein einstückiges, ringförmiges Bauteil bildenden Rotorringen (7 bis 10) mit auf diesen in Bereichen höchster Fliehkraftbelastung angeordneten Fasergurten (18) gefertigt ist, die aus auf die Rotortrommel (2) gewickelten, in eine hochtemperaturbeständige Polymermatrix gebetteten Fasern bestehen,
**dadurch gekennzeichnet,**
**dass** sich die Fasergurte (18) am Boden der zur Schaufelbefestigung vorgesehenen Ringnuten (19) unterhalb der in diesen gehaltenen Schaufelfüße befinden und dass die Fasergurte (18) aus unterschiedlichem Fasermaterial gewickelt sind, wobei die Elastizität des Fasermaterials in den Fasergurten (18) zur Auflagefläche auf der Rotortrommel (2) zunimmt.

2. Axialkompressor nach Anspruch 1, wobei die Fasergurte (18) aus Kohlefasern bestehen, **dadurch gekennzeichnet, dass** die Polymermatrix aus einem durch Nasswickeln oder nachträgliches Infiltrieren von trocken gewickelten Kohlefasern eingebrachten, bis 350°C beständigen Epoxidharz besteht.

3. Axialkompressor nach Anspruch 1, **dadurch gekennzeichnet, dass** in die Fasergurte (18, 21) Piezofasern eingewickelt sind, die zum Erfassen von auf den Zustand der Rotortrommel (2) zurückzuführenden, durch Längenänderung der Piezofasern bedingten Widerstandsänderungen an einen Sensor angeschlossen sind.

4. Axialkompressor nach Anspruch, **dadurch gekennzeichnet, dass** die Fasern zum Ausgleich der Wärmedehnung der Rotortrommel (2) im Betrieb beim Wickeln des Fasergurtes (18, 21) eine verminderte Faservorspannung aufweisen oder auf eine erwärmte Rotortrommel gewickelt sind oder eine innere Lage des Fasergurtes aus einem Thermoplastmaterial als Platzhalter für die Wärmedehnung der Rotortrommel besteht.

5. Axialkompressor nach Anspruch 1, **dadurch gekennzeichnet, dass** an der Innenseite der Rotortrommel (2) unterhalb der Rotorschaufeln (11 bis 14) ein T-förmiges Verlängerungsstück (20) mit auf die freien Auflageflächen gewickelten Fasergurten (18) angeformt ist.

6. Axialkompressor nach Anspruch 1, **dadurch gekennzeichnet, dass** in dem auf die Rotorschaufeln (11 bis 14) folgenden Bereich gegenüber den Leitschaufeln in einer Nut oder auf der Rotortrommel (2) ein zusätzlich als Einlaufdichtung wirkender Fasergurt (21) aufgewickelt ist.

## Claims

1. Axial-flow compressor, more particularly a high-pressure compressor for a gas turbine engine, consisting of a rotor drum (2) driven by the turbine, with rotor blades (11 to 14) disposed in annular slots (19) on the outer circumference of the rotor drum (2) in the respective compressor stage, which are followed by stator vanes, with the rotor drum (2) being made of rotor rings (7 to 10) forming a one-piece annular component, with fiber belts (18) arranged on these rings in the areas of max. centrifugal load, consisting of fibers wound onto the rotor drum (2) and embedded in a high-temperature resistant polymer matrix, **characterized in that** the fiber belts (18) are arranged at the bottom of the annular slots (19) provided for blade retention beneath the blade roots held in these slots and that the fiber belts (18) are wound of different fiber materials, with the elasticity of the fiber material in the fiber belts (18) increasing towards the location surface on the rotor drum (2).

2. Axial-flow compressor in accordance with Claim 1, with the fiber belts (18) being made of carbon fibers, **characterized in that** the polymer matrix consists of epoxy resin with a heat resistance of up to 350° centigrade, applied by wet winding or subsequent infiltration of dry-wound carbon fibers.

3. Axial-flow compressor in accordance with Claim 1, **characterized in that** piezo fibers are wound into the fiber belts (18, 21), which are connected to a sensor to detect resistance changes caused by changes in length of the piezo fibers, which are symptomatic for the condition of the rotor drum (2).

4. Axial-flow compressor in accordance with Claim 1, **characterized in that** the fibers - to compensate heat expansion of the rotor drum (2) during operation - feature a reduced pre-load when winding the fiber belt (18, 21), or are wound onto a heated rotor drum, or **in that** an inner layer of the fiber belt consists of a thermoplastic material, acting as compensator for the thermal expansion of the rotor drum.

5. Axial-flow compressor in accordance with Claim 1, **characterized in that** a Tee-shaped extension (20) with fiber belts (18) wound onto the free location surfaces is formed onto the inner side of the rotor drum (2) beneath the rotor blades (11 to 14).

6. Axial-flow compressor in accordance with Claim 1, **characterized in that** a fiber belt (21) also serving as an abradable seal is wound in a groove or on the rotor drum (2) in the area downstream of the rotor blades (11 to 14) opposite the stator vanes.

## Revendications

1. Compresseur axial, en particulier compresseur haute pression pour un moteur à turbine à gaz, constitué d'un tambour de rotor (2) entraîné par la turbine, avec des aubes de rotor (11 à 14) disposées sur la circonférence extérieure du tambour de rotor (2) dans l'étage de compresseur respectif et attachées dans des gorges annulaires (19), et des aubes de stator situées en aval des aubes de rotor, sachant que le tambour de rotor (2) est fabriqué d'anneaux de rotor (7 à 10) formant un composant annulaire monobloc avec des bandes fibreuses (18) disposées sur ces anneaux dans des zones soumises aux plus fortes contraintes par la force centrifuge et constituées de fibres enroulées sur le tambour de rotor (2) et noyées dans une matrice polymère résistant à hautes températures, **caractérisé en ce que** les bandes fibreuses (18) sont disposées au fond des gorges annulaires (19) prévues pour fixer les aubes en dessous des pieds d'aube maintenus dans celles-ci, et que les bandes fibreuses (18) sont enroulées en différents matériaux fibreux, sachant que l'élasticité du matériau fibreux dans les bandes fibreuses (18) augmente en direction de la surface d'appui du tambour de rotor (2).

2. Compresseur axial selon la revendication n° 1, sachant que les bandes fibreuses (18) sont constituées de fibres de carbone, **caractérisé en ce que** la matrice polymère est constituée d'une résine époxy résistant à des températures jusqu'à 350 °C, appliquée par enroulement à l'état humide ou infiltration ultérieure de fibres de carbone enroulées à l'état sec.

3. Compresseur axial selon la revendication n° 1, **caractérisé en ce que** des fibres piézoélectriques sont enroulées dans les bandes fibreuses (18, 21) et connectées à un capteur permettant la détection d'un changement de résistance dû à un changement de longueur des fibres piézoélectriques symptomatique de l'état de qualité du tambour de rotor (2).

4. Compresseur axial selon la revendication n° 1, **caractérisé en ce que** les fibres pour compenser la dilatation thermique du tambour de rotor (2) en fonctionnement présentent une tension initiale réduite lors de l'enroulement de la bande fibreuse (18, 21), ou sont enroulées sur un tambour de rotor échauffé ou qu'une couche intérieure de la bande fibreuse consiste d'un matériau thermoplaste servant de réserve de place pour la dilatation thermique du tambour de rotor.

5. Compresseur axial selon la revendication n° 1, **caractérisé en ce qu'**une extension en forme de T (20) avec des bandes fibreuses (18) enroulées sur les surfaces d'appui libres est formée sur la surface intérieure du tambour de rotor (2) en dessous de aubes de rotor (11 à 14).

6. Compresseur axial selon la revendication n° 1, **caractérisé en ce que** dans la zone située en aval des aubes de rotor (11 à 14) en face des aubes directrices une bande fibreuse (21) est enroulée dans une gorge ou sur le tambour de rotor (2), cette bande fibreuse servant également de joint abradable.
